# EUROPÄISCHE PATENTSCHRIFT

(11) **EP 0 651 415 B1**
(45) Veröffentlichungstag und Bekanntmachung des Hinweises auf die Patenterteilung: **22.04.1998**
(21) Anmeldenummer: 94115729.9
(22) Anmeldetag: 06.10.1994
(51) Int. Cl.: H01H 51/28, H01P 1/10

(54) **Hochfrequenz-Leistungsschalter**
High frequency power switch
Commutateur de puissance à haute fréquence

(30) Priorität: 29.10.1993 DE 4336929
(43) Veröffentlichungstag der Anmeldung: 03.05.1995
(73) Patentinhaber: Daimler-Benz Aerospace Aktiengesellschaft, 81663 München (DE)
(72) Erfinder: Dey, Holger, Dr., D-61239 Ober-Mörlen (DE); Hahn, Roland, D-89134 Blaustein (DE); Kombrink, Friedemann, D-89129 Langenau (DE)
(74) Vertreter: Fröhling, Werner Otto, Dr.

(56) Entgegenhaltungen:
- AT-B- 221 159
- DE-A- 1 765 937
- DE-A- 2 138 763
- DE-C- 3 727 764
- US-A- 3 800 222
- SOVIET INVENTIONS ILLUSTRATED Section EI, Week 8513, 8. Mai 1985 Derwent Publications Ltd., London, GB; Class V03, AN 85-079482/13 & SU-A-1 109 821 (LAPTEV)

## Beschreibung

Die Erfindung betrifft einen Hochfrequenz-Leistungsschalter gemäß Oberbegriff des Patentanspruchs 1. Ein solcher Hochfrequenz-Leistungsschalter ist bereits aus der SU 1109-821-A bekannt.

Hochfrequenz-Leistungsschalter werden beispielsweise in Antennenanpaßgeräten eingesetzt, um in diesen Geräten auf Hochspannung liegende Induktivitäten bzw. Kapazitäten zur Anpassung der Antenne an den Sender bzw. Empfänger zu- bzw. abschalten zu können.

Ein aus der DE 37 27 764 A1 bekannter Hochfrequenz-Leistungsschalter weist einen in einem Glaskolben eingeschmolzenen Reed-Kontakt auf, der von einer Steuerspule angesteuert wird, die in einem geschlossenen elektrischen Abschirmgehäuse untergebracht ist und den Reed-Kontakt in einem Abstand ringförmig umgibt. Der Reed-Kontakt ist bei dieser Lösung über seine aus dem Glaskolben herausragenden Anschlußfahnen an den beiden Enden jeweils an einer mechanischen Vorrichtung befestigt, die aus zwei tellerartigen Metallscheiben mit abgerundeten wulstartigen Rändern besteht, zwischen denen Kontaktfedern angeordnet sind, zwischen denen die Anschlußfahnen des Reed-Kontaktes eingesteckt sind.

Die beiden Befestigungsvorrichtungen ihrerseits sind über Hochspannungsisolatoren mit einer an Masse liegenden Trägerplatte verbunden.

Zwischen der Innenringfläche der Ringöffnung des Steuerspulengehäuses und dem konzentrisch darin im Abstand gehaltenen Glaskolben des Reed-Kontaktes ist als Isolator Luft vorhanden, so daß der Reed-Kontakt auch bei hochfrequenten Hochspannungsanwendungen betrieben werden kann, wobei der Abstand zwischen dem Reed-Kontakt und der diesen umgehenden Ringfläche des Abschirmgehäuses der Steuerspule nach den Erfordernissen der gewünschten Hochspannnungsfestigkeit gewählt werden muß. Das Abschirmgehäuse der Spule liegt bei diesem Leistungsschalter an Masse, während der Reed-Kontakt auf Hochspannungpotential liegt.

Nachteilig bei dieser Lösung ist, daß der Schalter aus vielen Einzelteilen besteht, die eine aufwendige Montage und hohe Herstellungskosten zur Folge haben. Ferner kann der Reed-Kontakt bei dieser Lösung nicht direkt an dem zu schaltenden Bauteil (z.B. Spule oder Kondensator) befestigt werden und braucht daher isolierende hochspannungsfeste Stützträger. Die Spannungsfestigkeit zur Spulenabschirmung (die auf Masse liegt) wird durch die Geometrie der Ringspule und die Anzahl der von ihr angesteuerten Reedkontakte begrenzt.

Der aus der eingangs genannten SU 1109-821-A bekannte Hochfrequenz-Leistungsschalter weist dagegen zwei miteinander verkoppelte Reed-Kontakte auf, die in einem Gehäuse untergebracht sind und die über zwei miteinander verkoppelte und elektrisch abgeschirmte Steuerspulen angesteuert werden, die außerhalb des Reed-Kontakt-Gehäuses an der Gehäusewand angeordnet sind. Die Reed-Kontakte liegen auf Hochspannungspotential und die Steuerspulen auf Bezugspotential. Reed-Kontakt und zugeordnete Steuerspule sind somit in einem bestimmten Abstand seitlich nebeneinander angeordnet und stehen in Wirkverbindung. Die Steuerspulen sind mit Polschuhen versehen und enthalten einen Weicheisenkern bzw. einen Dauermagneten.

Aus der DE-A-1 765 937 ist eine ähnliche Anordnung bekannt. Hier werden gedruckte Schaltungen, die beidseitig auf einer Trägerplatte aufgebracht sind, auf dem Trägerplattenoberteil über einen Reed-Kontakt miteinander verbunden, das auf der Oberseite der Trägerplatte über den beiden zu verbindenden Schaltungsteilen angeordnet ist und dessen Steuerspule auf der Unterseite der Trägerplatte angebracht ist. Auch diese Steuerspule weist Polschuhe auf bzw. enthält einen Weicheisenkern bzw. einen Dauermagneten.

Aus der US-A 3 800 222 ist schließlich eine Reed-Kontakt-Leistungsschalteranordnung bekannt, bei der die Antenne eines Sende/Empfängers über Reed-Kontakte entweder an den Empfänger oder an den Sender angeschlossen wird.

Die beiden Reed-Kontakte werden über eine zwischen ihnen angeordnete Steuerspule gleichzeitig an- oder ausgeschaltet.

Die Aufgabe der Erfindung besteht darin, einen Hochfrequenz-Leistungsschalter der eingangs genannten Art zu schaffen, dessen Spannungsfestigkeit möglichst hoch ist und der dennoch möglichst einfach im Aufbau ist.

Die erfindungsgemäße Lösung dieser Aufgabe ist durch die kennzeichnenden Merkmale des Patentanspruchs 1 wiedergegeben. Die übrigen Ansprüche enthalten vorteilhafte Aus- und Weiterbildungen der Erfindung.

Ein Vorteil dieser Lösung besteht darin, daß der Schalter nur aus wenigen Teilen - im wesentlichen dem Spulenkörper und dem Reed-Kontakt - besteht, die ohne großen Aufwand montiert werden können.

Ein zweiter Vorteil besteht darin, daß durch die "seitliche" Anordnung der Steuerspule neben dem Reed-Kontakt die Spannungsfestigkeit des Schalters gegen Masse wesentlich höher ist als bei vergleichbaren herkömmlichen Leistungsschaltern.

Ferner ist die Spannungsfestigkeit des Schalters nach Masse unabhängig davon, ob ein oder mehrere Reed-Kontakte parallel angeordnet werden, die durch dieselbe Steuerspule angesteuert, d.h. geschaltet werden.

Im folgenden wird die Erfindung anhand der FIG. 1 näher erläutert. Die Figur zeigt ein bevorzugtes Ausführungsbeispiel des erfindungsgemäßen Hochfrequenz-Leistungsschalters.

Der Schalter enthält (beispielhaft) einen in einem Glaskolben eingeschmolzenen Reed-Kontakt 1, der an seinen beiden Enden jeweils über einen hochspannungsfesten Lötanschluß 2 an eine auf Hochspannungspotential liegende HF-Luftspule 8 angeschlossen ist. Die beiden Lötanschlüsse 2 sind (beispielhaft) jeweils an den Spulenenden mit der Spule 8 verbunden, so daß durch Einschalten des Reed-Kontaktes die gesamte Spule 8 überbrückt werden kann. Anstelle der Spule 8 kann selbstverständlich auch ein anderes elektrisches Bauteil (z.B. ein HF-Kondensator) oder eine andere elektrische Baugruppe vorgesehen werden. Auch kann vorgesehen werden, mit einem solchen Reed-Kontakt nur einen Teil einer solchen Spule zu überbrücken.

Die Spule 8 kann beispielsweise auf einem Spannungspotential von 10-20 KV liegen und im MHz-Bereich betrieben werden. Die Spule 8 weist Anschlußklemmen 10 auf und ist in einem isolierenden hochspannungsfesten Träger 9 gehaltert.

Seitlich neben (bzw. unter) dem Reed-Kontakt 1 ist die als Elektromagnet wirkende Steuerspule 3-5 an einer Trägerplatte 7 (z.B. aus Aluminium) befestigt. Die Steuerspule ist im Schnitt gezeigt und besteht aus einem Spulenwicklungskörper 5, der in zwei stirnseitig angeordneten Polschuhen 4 gehaltert ist. Im Spuleninneren ist ferner ein Spulenkern 3 vorgesehen, der z.B. aus Weicheisen bestehen kann. Zur Reduzierung der Erregerleistung kann aber anstelle des Weicheisenkerns auch ein Dauermagnet-Spulenkern vorgesehen werden (dies ist z.B. bei der bekannten Lösung nach der DE 37 27 764 A1 nicht möglich).

Die Steuerspule 3-5 ist ferner zur elektrischen Abschirmung zu dem Reed-Kontakt 1 mit einer einfachen metallischen Folie 6 (z.B. aus Kupfer) ummantelt.

Alternativ oder ergänzend zu der Folienabschirmung kann die gesamte Steuerspulenanordnung einschließlich der Polschuhe im Inneren einer dünnen Blechhaube z.B. aus Aluminium untergebracht werden, deren Kanten und Ecken abgerundet sind ("Tiefziehhaube"). Eine solche Haube schirmt alle Kanten und Ecken der Polschuhe bzw. der Steuerspule von hohen elektrischen Feldstärken zum Reed-Kontakt ab und verringert dadurch die Gefahr von Hochspannungsüberschlägen (mit dieser Haube werden mit anderen Worten elektrische Feldstärkeüberhöhungen vermieden, die sich sonst an Ecken, Kanten usw. ausbilden würden).

Diese Anordnung von Reed-Kontakt 1 einerseits und Steuerspule 3-5 andererseits zeichnet sich dadurch aus,
- daß der Reed-Kontakt 1 direkt an dem zu schaltenden Bauteil (hier beispielhaft: an der Spule 8) befestigt werden kann, was bei dem bekannten Leistungsschalter DE 37 27 764 A1 nicht möglich ist; (selbstverständlich kann der Leistungsschalter nach FIG. 1 bei Bedarf auch an isolierenden hochspannungsfesten Stützträgern befestigt werden);
- daß die Spannungsfestigkeit des Reed-Kontaktes zum Massepotential (Bezugspotential) unabhängig von der Zahl der angesteuerten Reed-Kontakte ist und nur vom Abstand der Reed-Kontakte zu der Steuerspule 3-5 bzw. zu den Polschuhen 4 abhängt;
- daß eine Erwärmung des Reed-Kontakts 1 aufgrund von Wirbelstromverlusten der Steuerspule 3-5 nicht auftreten kann;
- daß eine Erwärmung der Spulenabschirmung 6 aufgrund von Wirbelstromverlusten, die der Strom des Schalters im Spulengehäuse erzeugt, nicht auftreten kann;
- daß insbesondere bei Verwendung von mehreren von derselben Steuerspule angesteuerten Reed-Kontakten dennoch die Außenmaße des Schalters klein gehalten werden können im Vergleich zur bekannten Lösung nach DE 37 27 764 A1.

Es versteht sich, daß die Erfindung nicht auf dieses Ausführungsbeispiel beschränkt ist, sondern vielmehr auch auf andere übertragbar ist. So ist es z.B. möglich, mehrere in Serie (und gegebenenfalls parallel) geschaltete Reed-Kontakte über dieselbe Steuerspule anzusteuern, d.h. zu schalten.

## Patentansprüche

1. Hochfrequenz-Leistungsschalter, mit mindestens einem in einem Glaskolben eingeschmolzenen Reed-Kontakt (1-2) und mit mindestens einer elektrisch abgeschirmten Steuerspule (3-5), wobei der mindestens eine Reed-Kontakt (1-2) auf Hochspannungspotential liegt und die mindestens eine Steuerspule (3-5) auf Bezugspotential, insbesondere Masse liegt und wobei die mindestens eine Steuerspule (3-5) in Wirkverbindung mit dem ihr jeweils zugeordneten mindestens einen Reed-Kontakt (1-2) steht, und wobei die mindestens eine Steuerspule (3-5) in einem Abstand neben dem ihr jeweils zugeordneten mindestens einen Reed-Kontakt (1-2) angeordnet ist und mit Polschuhen (4) versehen ist, dadurch gekennzeichnet, daß die Steuerspule (3-5) zur elektrischen Abschirmung mit einer metallischen Folie (6), vorzugsweise einer Folie aus Kupfer ummantelt ist und daß die mit Polschuhen (4) versehene Steuerpule (3-5) von einem vorzugsweise aus Aluminium gefertigten Gehäuse mit runden Ecken und Kanten umgeben ist.

2. Hochfrequenz-Leistungsschalter nach Anspruch 1, dadurch gekennzeichnet, daß die Steuerspule (3-5) einen Weicheisenkern oder einen Dauermagneten als Spulenkern (3) enthält.

3. Hochfrequenz-Leistungsschalter nach einem der vorhergehenden Ansprüche, dadurch gekennzeichnet, daß die Steuerspule (3-5) vorzugsweise mit ihren Polschuhen (4) auf einer Platte (7), vorzugsweise auf einer metallischen Platte, insbesondere auf einer Platte aus Aluminium befestigt ist.

4. Hochfrequenz-Leistungsschalter nach einem der vorhergehenden Ansprüche, dadurch gekennzeichnet, daß der Reed-Kontakt (1-2) an seinen beiden Enden jeweils mit einem hochspannungsfesten Lötanschluß (2) versehen ist.

## Claims

1. High-frequency circuitbreaker comprising at least one reed contact (1 - 2) sealed in a glass bulb and at least one electrically screened control coil (3 - 5), wherein the at least one reed contact (1 - 2) lies at high-voltage potential and the at least one control coil (3 - 5) lies at reference potential, especially ground, and wherein the at least one control coil (3 - 5) stands in operative connection with the at least one reed contact (1 - 2) respectively associated therewith, and wherein the at least one control coil (3 - 5) is arranged at a spacing adjacent to the at least one reed contact (1 - 2) associated therewith and is provided with pole pieces (4), characterised thereby that the control coil (3 - 5) is encased by a metallic foil (6), preferably a foil of copper, for the electrical screening and that the control coil (3 - 5) provided with pole pieces (4) is surrounded by a housing, which is preferably made of aluminium, with rounded corners and edges.

2. High-frequency circuitbreaker according to claim 1, characterised thereby that the control coil (3 - 5) comprises a soft iron core or a permanent magnet as coil core (3).

3. High-frequency circuitbreaker according to one of the preceding claims, characterised thereby that the control coil (3 - 5) is fastened preferably by its pole pieces (4) to a plate (7), preferably to a metallic plate, especially to a plate of aluminium.

4. High-frequency circuitbreaker according to one of the preceding claims, characterised thereby that the reed contact (1 - 2) is provided at each of its two ends with a soldered connection (2) resistant to high voltage.

## Revendications

1. Commutateur de puissance à haute fréquence comportant au moins un contact reed (1-2) scellé dans une ampoule de verre et comportant au moins une bobine de commande (3-5) électriquement blindée, ledit au moins un contact reed (1-2) étant branché à un potentiel haute tension et ladite au moins une bobine de commande (3-5) étant branchée à un potentiel de référence, en particulier à la masse, et ladite au moins une bobine de commande (3-5) étant en liaison active avec ledit au moins un contact reed (1-2) qui lui est respectivement associé, et ladite au moins une bobine de commande (3-5) étant agencée à distance à côté dudit au moins un contact reed (1-2) qui lui est respectivement associé, et étant pourvue de pièces polaires (4), caractérisé en ce que la bobine de commande (3-5) est enveloppée d'une feuille métallique (6), de préférence d'une feuille en cuivre pour être électriquement blindée, et en ce que la bobine de commande (3-5) pourvue de pièces polaires (4) est entourée d'un boîtier fabriqué de préférence en aluminium, qui présente des coins et des arêtes arrondis.

2. Commutateur de puissance à haute fréquence selon la revendication 1, caractérisé en ce que la bobine de commande (3-5) contient un noyau de fer doux ou un aimant permanent en tant que noyau. (3).

3. Commutateur de puissance à haute fréquence selon l'une quelconque des revendications précédentes, caractérisé en ce que la bobine de commande (3-5) est fixée de préférence avec ses pièces polaires (4) sur une plaque (7), de préférence sur une plaque métallique, en particulier sur une plaque d'aluminium.

4. Commutateur de puissance à haute fréquence selon l'une quelconque des revendications précédentes, caractérisé en ce que le contact reed (1-2) est pourvu, sur chacune de ses deux extrémités, d'un raccord à souder (2) résistant à la haute tension.
